# FASCICULE DE BREVET EUROPEEN

(11) **EP 2 389 826 B1**
(45) Date de publication et mention de la délivrance du brevet: **19.06.2013**
(21) Numéro de dépôt: 11405263.2
(22) Date de dépôt: 24.05.2011
(51) Int. Cl.: A44C 5/10

(54) **Maillon de bracelet composé d'une coquille creuse réalisée par électroformage en métal précieux ou son alliage**
Armbandglied, das aus einer durch Galvanoformung von Edelmetall oder seiner Legierung hergestellten Hohlmuschel besteht
Bracelet link made up of a hollow shell made by electroforming a precious metal or an alloy thereof

(30) Priorité: 26.05.2010 CH 8232010
(43) Date de publication de la demande: 30.11.2011
(73) Titulaire: Pro Plating SA, 2300 La Chaux-de-Fonds (CH)
(72) Inventeur: Marthe, Claude, 2720 Tramelan (CH)

(56) Documents cités:
- CH-A2- 699 768
- FR-A1- 2 746 267
- US-A- 3 726 083
- US-A- 4 681 664

## Description

La présente invention se rapporte au domaine de la bijouterie et de l'horlogerie et concerne, plus particulièrement, la fabrication de maillons articulés de bracelet réalisés par électroformage en métal précieux ou son alliage.

On connait le procédé d'électroformage pour la fabrication d'articles en métaux précieux notamment pour la bijouterie et l'horlogerie. Procédé selon lequel on revêt, par voie électrolytique, la surface d'un substrat conducteur ou rendu conducteur de l'électricité d'une couche d'un métal précieux ou son alliage. Le substrat qui est revêtu du métal précieux peut être de nature très variée. Il peut être en métal commun ou en matière non métallique dont la surface est rendue conductrice par voie chimique ou physique. L'électrodéposition de la couche de métal précieux sur le substrat conducteur se fait de préférence sur la surface totale du substrat qui est ainsi entièrement enrobé de ce métal noble. L'élimination de la matière du substrat succédant au dépôt du revêtement de métal précieux peut être opérée par voie chimique ou physique. On peut, par exemple, opérer la fusion ou la combustion du substrat. On peut aussi utiliser comme agents dissolvants des acides ou des bases, vis-à-vis duquel le métal précieux est inerte. Pour ce faire il convient de pratiquer une ou plusieurs ouvertures dans la couche du métal précieux, à travers lesquelles la matière du substrat est éliminée. Si le substrat a été complètement enrobé par l'électrodéposition, on obtient alors une coquille en métal précieux entièrement creuse.

Un maillon de bracelet réalisé par électroformage est connu de CH-699 768.

Selon l'état de la technique actuelle il est possible de fabriquer par électroformage des maillons articulés, notamment des maillons de bracelet. Pour ce faire on enrobe de métal précieux, qui peut être par exemple un alliage d'or, des substrats de maillons qui peuvent être par exemple en métal commun. Après l'électroformage les substrats sont entièrement recouverts par le métal précieux. On perce alors le passage des axes d'articulation des maillons en traversant l'électrodéposition et le substrat. Par ces perçages on peut éliminer le substrat, par exemple par dissolution à l'aide d'un acide s'il s'agit d'un substrat en métal commun. Après la dissolution du substrat, on assemble les maillons entre eux en insérant à travers les perçages réalisés, des axes d'articulation et de raccordement qui peuvent être des tiges cylindriques en métal précieux qui sont ensuite soudées à leurs deux extrémités avec les parois extérieures de la coquille des maillons latéraux. Cela permet de relier les coquilles de maillons entre elles et d'obtenir une articulation classique. Cependant, bien que certains fabricants réalisent des bracelets selon cette méthode, ces produits sont très rarement utilisés pour équiper des montres car ils comportent plusieurs inconvénients majeurs. En effet, du fait que l'épaisseur de la coquille est très mince et vu qu'à l'usage les maillons sont soumis à des forces de traction, les tiges cylindriques ou goupilles d'articulation déchirent progressivement les parois sollicitées, ceci résultant de la faible résistance de ces dernières. De plus, avec cette méthode il n'est pas possible d'effectuer la mise de longueur permettant d'adapter le bracelet à un tour de bras spécifique.

Le but de la présente invention est de réaliser par électroformage des maillons articulés creux en métal précieux ou son alliage qui offrent une résistance à la traction satisfaisante et qui peuvent aussi supporter la fixation d'axes d'articulation et de raccordement démontables permettant notamment le réglage de la taille du bracelet qu'ils constituent.

Pour atteindre cet objectif, la coquille de maillon selon l'invention comporte un ou plusieurs paliers de forme cylindrique, qui supportent, entourent, guident et maintiennent l'axe d'articulation et de raccordement de la coquille de maillon, selon les revendications 1, 2, 3, 4, 5, et 6.

La fonction du palier varie selon sa position par rapport à l'axe d'articulation et de raccordement de la coquille de maillon. Le palier peut avoir un trou de passage lisse ou taraudé. L'axe d'articulation et de raccordement qui peut être une tige cylindrique avec ou sans filetage, fait office de cheville permettant le raccordement et le pivotement des coquilles de maillons entre elles, selon les revendications 2, 3, 4, 5, et 6.

Le palier apporte des avantages mécaniques considérables, il augmente la résistance au déchirement des parois latérales de la coquille de maillon qui subissent une force de traction qui est notamment transmise par l'intermédiaire de l'axe d'articulation et de raccordement, il renforce la résistance à la flexion de ce dernier en le soutenant, il lui sert de support lui permettant notamment d'être maintenu fixement et solidement, et il permet l'intégration d'un axe d'articulation et de raccordement démontable.

Par conséquent, la présente invention apporte une innovation technique permettant de fabriquer des maillons articulés de bracelets entièrement creux à l'intérieur qui répondent parfaitement aux exigences qualitatives et fonctionnelles qui sont spécifiques à ce type de produit, notamment pour ce qui concerne les bracelets de montres. Vu l'avantage économique indéniable, caractérisé d'une part par la diminution du poids du métal précieux par rapport à un maillon plein traditionnel et d'autre part par la commodité offerte qui est comparable à celle d'un maillon massif, la présente invention réalise un besoin existant.

La présente invention est expliquée ci-après à l'aide d'un descriptif illustré par les fig. 1 à 3 annexées, ceci à titre explicatif mais nullement limitatif. Car la présente invention peut s'intégrer à des coquilles de maillons de formes géométriques différentes et diverses. La forme des coquilles de maillons ainsi que la position des paliers qui sont dessinés servent d'exemples schématiques et illustratifs simples et ne limitent pas l'application de l'invention à ces formes géométriques de coquilles de maillons ni à ce positionnement des paliers. La fonction et le nombre de paliers par rapport à un même axe d'articulation et de raccordement peuvent être différents que ceux dessinés. Sur les dessins annexés les mêmes références se rapportent à des éléments analogues.

La fig.1 montre une vue de profil de trois coquilles de maillon qui sont assemblées et réalisées selon la présente invention. Cette vue indique le positionnement et la forme des paliers 3 et 4. L'épaisseur des parois des coquilles de maillons 1 et 2 ainsi que le diamètre extérieur des paliers sont dessinés en traits interrompus fins. L'espace entre les parois des coquilles de maillons et le diamètre extérieur des paliers constitue le vide intérieur de la coquille. Le dessin indique aussi la ligne de coupe A-A des fig. 2 et 3.

La fig. 2 et la fig. 3 sont des vues en plan des trois coquilles de maillon qui sont assemblées, elles sont coupées selon la ligne de coupe A-A qui est indiquée sur le dessin de la fig. 1.

Comme cela est visible à la fig. 2 et à la fig. 3, les paliers 3, 4 et 7 ont la forme de tubes cylindriques et se dressent perpendiculairement aux parois latérales 6 des coquilles de maillons 1 et 2 auxquelles ils sont liés. Le palier fait partie intégrante de la coquille de maillon et peut être de longueur variable. Il part d'une paroi latérale de la coquille de maillon et il termine dans son creux intérieur en n'atteignant pas la paroi qui est opposée à celle qui le soutient.

Le palier n'est donc pas soutenu à son extrémité qui est opposée à la paroi à laquelle il est lié. Cette caractéristique du palier résulte du procédé de fabrication particulier qui est mis en oeuvre pour réaliser la coquille de maillon selon l'invention. Il s'avère qu'après l'opération d'électroformage, le métal précieux enrobe entièrement le substrat, y compris le trou du palier qui à ce stade de la fabrication est un trou borgne. Au moment de l'électrodéposition, la couche du métal précieux forme notamment une douille qui enrobe le pourtour du trou borgne du palier y compris son fond. Le fond du trou du palier est par conséquent fermé à ce stade de la fabrication et cela est voulu, car pour éliminer le substrat il faut pratiquer une ou plusieurs ouvertures dans la couche du métal précieux. En ouvrant, après l'électroformage, par perçage ou par fraisage le fond du trou borgne du palier, on transperce la couche de métal précieux et on atteint le substrat. Le trou de passage du palier ainsi réalisé sert ensuite de canal permettant d'éliminer le substrat par dissolution chimique ou par d'autres procédés d'éliminations connus. Ceci afin d'obtenir une coquille de maillon évidée et constituée uniquement de métal précieux.

Dans la variante représentée à la fig.2, les coquilles de maillons 1 et 2 sont assemblées entre elles à l'aide des axes d'articulation et de raccordement 5 qui sont en l'occurrence des goupilles cylindriques.

Les paliers 3 de la coquille de maillon 1 supportent et guident les axes d'articulation et de raccordement 5 et au moins un palier par axe le maintient fixement. La fixation de l'axe 5 se réalisant à travers l'alésage du palier 3, par le moyen d'un ajustement avec serrage, par collage ou par soudage.

Si la fixation de l'axe d'articulation et de raccordement 5 est réalisée par le moyen d'un ajustement avec serrage il est alors possible de le démonter, par exemple pour régler la longueur du bracelet.

Dans cette variante les paliers 4 des coquilles de maillons 2 agissent comme éléments de charnières d'articulation permettant à la coquille de maillon 2 de pivoter librement.

Dans la variante représentée à la fig.3, les coquilles de maillons 1 et 2 sont assemblées entre elles à l'aide des axes d'articulation et de raccordement 8 qui ont une partie filetée et sont par conséquent des vis. La fixation de l'axe 8 se réalisant à travers le taraudage du palier 7 par vissage.

La fixation de l'axe d'articulation et de raccordement par vissage permet d'assembler et de désassembler très facilement les coquilles de maillons.

Le palier taraudé 7 comporte aussi un alésage de guidage, ce palier épouse les dimensions et la forme de l'axe d'articulation et de raccordement pour le visser, le guider et lui servir de butée axiale.

L'extrémité du palier 7 est dressée perpendiculairement à son axe par un lamage qui transperce la paroi de la coquille de maillon 1 qui est opposée à celle qui soutient le palier 7. Ce lamage permet d'assurer la portée de la tête de l'axe d'articulation et de raccordement 8 et aussi de noyer sa tête à l'intérieur de la coquille de maillon 1. L'axe d'articulation et de raccordement 8 peut aussi être une goupille cylindrique comportant une collerette d'appui, le lamage faisant ainsi office de butée axiale.

Dans cette variante les paliers 4 des coquilles de maillons 2 agissent comme éléments de charnières d'articulation permettant à la coquille de maillon 2 de pivoter librement.

L'axe d'articulation et de raccordement de la coquille de maillon peut aussi être un rivet constitué de deux pièces cylindriques comportant chacune une tête. Le rivetage s'obtenant en engageant la tige d'une pièce dans la tige creuse de l'autre après l'avoir enfilée à travers les trous de passage des paliers. Une légère conicité ou un ajustement avec serrage permettant le coincement à l'enfoncement des deux parties du rivet.

Selon le genre de coquille de maillon, il peut y avoir un ou plusieurs paliers au sein d'une coquille de maillon qui, soutiennent, entourent, guident ou fixent le même axe d'articulation et de raccordement. Aussi plusieurs paliers au sein de plusieurs coquilles de maillons, soutiennent, entourent, guident ou fixent le même axe d'articulation et de raccordement.

## Revendications

1. Maillon de bracelet réalisé par électroformage formant une coquille creuse en métal précieux ou son alliage, **caractérisé par le fait que** la coquille de maillon (1, 2) comporte dans son intérieur un ou plusieurs paliers (3, 4, 7) qui ont la forme de tubes cylindriques et qui supportent, entourent et guident l'axe d'articulation et de raccordement (5, 8) de la coquille de maillon sur une longueur variable, chacun des paliers est lié à seulement une des parois latérales (6) de la coquille de maillon (1, 2) et n'est pas soutenu à son extrémité qui est opposée à la paroi à laquelle il est lié, le ou les paliers faisant ainsi partie intégrante de la coquille de maillon.

2. Maillon de bracelet selon la revendication 1, **caractérisé par le fait que** ledit palier (3) supporte et maintient fixement l'axe d'articulation et de raccordement (5) de la coquille de maillon (1), la fixation de l'axe d'articulation et de raccordement (5) se réalisant à travers un alésage du palier (3), par le moyen d'un ajustement avec serrage, ou par collage, ou par soudage, ou par rivetage, si l'axe (5) est une goupille, ou un rivet, ou un axe cylindrique qui comporte plusieurs diamètres, de guidage, de serrage, ou d'appui.

3. Maillon de bracelet selon la revendication 1, **caractérisé par le fait que** ledit palier (7) supporte et maintient fixement l'axe d'articulation et de raccordement (8) de la coquille de maillon (1), la fixation de l'axe d'articulation et de raccordement (8) se réalisant par vissage à travers un taraudage du palier (7), si l'axe d'articulation et de raccordement (8) comporte un filetage et est par conséquent une vis.

4. Maillon de bracelet selon la revendication 1, **caractérisé par le fait que** ledit palier (4) fait office d'élément de charnière de rotation de la coquille de maillon (2) en entourant librement l'axe d'articulation et de raccordement (5, 8) et en se guidant longitudinalement autour du corps de ce dernier avec un jeu entre l'alésage du palier (4) et le corps de l'axe d'articulation et de raccordement (5, 8) permettant à la coquille de maillon (2) de pivoter librement.

5. Maillon de bracelet selon la revendication 1, **caractérisé par le fait que** l'extrémité dudit palier (7) est dressée perpendiculairement à son axe par un lamage qui transperce la paroi de la coquille de maillon (1) qui est opposée à la paroi (6) qui soutient le palier (7), ce qui permet d'assurer la portée de la tête, ou de la collerette d'appui, de l'axe d'articulation et de raccordement (8) et aussi de noyer la tête ou la collerette d'appui de ce dernier à l'intérieur de la coquille de maillon (1).

6. Maillon de bracelet selon l'une des revendications 1 à 5, **caractérisé par le fait que** ledit palier (7) a un trou de passage qui comporte des diamètres étagés lui permettant d'épouser les dimensions et la forme de l'axe d'articulation et de raccordement (8) pour, le soutenir, le guider, le fixer, le visser ou lui servir de butée axiale.

7. Maillon de bracelet selon l'une des revendications 1 à 6, **caractérisé par le fait que** la coquille de maillon est utilisée pour réaliser un bracelet entièrement en métal précieux.

8. Maillon de bracelet selon l'une des revendications 1 à 6, **caractérisé par le fait que** la coquille de maillon est utilisée pour réaliser un bracelet partiellement en métal précieux.

9. Maillon de bracelet selon l'une des revendications 1 à 8, **caractérisé par le fait que** la coquille de maillon est utilisée pour réaliser un bracelet de bijouterie.

10. Maillon de bracelet selon l'une des revendications 1 à 8, **caractérisé par le fait que** la coquille de maillon est utilisée pour réaliser un bracelet de montre.

11. Maillon de bracelet selon l'une des revendications 1 à 8, **caractérisé par le fait que** la coquille de maillon est utilisée pour réaliser un collier ou une bague de bijouterie.

12. Maillon de bracelet selon l'une des revendications 1 à 11, **caractérisé par le fait que** la coquille de maillon comporte des pierres serties ou tout autre décor.

## Patentansprüche

1. Armbandglied, das durch Galvanoformung hergestellt ist und eine Hohlmuschel aus Edelmetall oder seiner Legierung bildet, **dadurch gekennzeichnet, dass** die Gliedmuschel (1, 2) in ihrem Innern ein oder mehrere Lager (3, 4, 7) aufweist, die die Form zylindrischer Rohre haben und die die Gelenk- und Verbindungsachse (5, 8) der Gliedmuschel über eine variable Länge tragen, umschließen und führen, wobei jedes der Lager nur mit einer der Seitenwände (6) der Gliedmuschel (1, 2) verbunden ist und an seinem Ende, das der Wand gegenüberliegt, mit der es verbunden ist, nicht gestützt wird, wobei das oder die Lager dadurch zum festen Bestandteil der Gliedmuschel wird/werden.

2. Armbandglied nach Anspruch 1, **dadurch gekennzeichnet, dass** das Lager (3) die Gelenk- und Verbindungsachse (5) der Gliedmuschel (1) stützt und fest hält, wobei die Befestigung der Gelenk- und Verbindungsachse (5) durch eine Bohrung des Lagers (3) erfolgt mittels einer Justierung mit Feststellen oder Kleben oder Schweißen oder Nieten, wenn die Achse (5) ein Stift oder ein Niet oder eine zylindrische Achse ist, die mehrere Führungs-, Feststell- oder Stützdurchmesser aufweist.

3. Armbandglied nach Anspruch 1, **dadurch gekennzeichnet, dass** das Lager (7) die Gelenk- und Verbindungsachse (8) der Gliedmuschel (1) stützt und fest hält, wobei die Befestigung der Gelenk- und Verbindungsachse (8) durch Schrauben durch ein Gewinde des Lagers (7) erfolgt, wenn die Gelenk- und Verbindungsachse (8) ein Gewinde aufweist und folglich eine Schraube ist.

4. Armbandglied nach Anspruch 1, **dadurch gekennzeichnet, dass** das Lager (4) als Rotationsscharnierelement der Gliedmuschel (2) dient, indem es die Gelenk- und Verbindungsachse (5, 8) frei umschließt und sich längs um den Körper derselben führt mit einem Spiel zwischen der Bohrung des Lagers (4) und dem Körper der Gelenk- und Verbindungsachse (5, 8), das es der Gliedmuschel (2) erlaubt, sich frei zu drehen.

5. Armbandglied nach Anspruch 1, **dadurch gekennzeichnet, dass** das Ende des Lagers (7) durch eine Senkung, die die Wand der Gliedmuschel (1) durchdringt, die der Wand (6) gegenübersteht, die das Lager (7) stützt, senkrecht zu seiner Achse steht, was erlaubt, das Tragen des Kopfs oder der Stützmanschette der Gelenk- und Verbindungsachse (8) sicherzustellen und auch den Kopf oder die Stützmanschette derselben in die Gliedmuschel (1) zu versenken.

6. Armbandglied nach einem der Ansprüche 1 bis 5, **dadurch gekennzeichnet, dass** das Lager (7) ein Durchgangsloch hat, das stufige Durchmesser aufweist, die es ihm erlauben, die Größen und die Form der Gelenk- und Verbindungsachse (8) anzunehmen um sie zu stützen, zu führen, zu fixieren, zu schrauben oder um ihr als axialer Anschlag zu dienen.

7. Armbandglied nach einem der Ansprüche 1 bis 6, **dadurch gekennzeichnet, dass** die Gliedmuschel verwendet wird, um ein Armband vollständig aus Edelmetall herzustellen.

8. Armbandglied nach einem der Ansprüche 1 bis 6, **dadurch gekennzeichnet, dass** die Gliedmuschel verwendet wird, um ein Armband teilweise aus Edelmetall herzustellen.

9. Armbandglied nach einem der Ansprüche 1 bis 8, **dadurch gekennzeichnet, dass** die Gliedmuschel verwendet wird, um ein Schmuckarmband herzustellen.

10. Armbandglied nach einem der Ansprüche 1 bis 8, **dadurch gekennzeichnet, dass** die Gliedmuschel verwendet wird, um ein Uhrarmband herzustellen.

11. Armbandglied nach einem der Ansprüche 1 bis 8, **dadurch gekennzeichnet, dass** die Gliedmuschel verwendet wird, um eine Kette oder einen Schmuckring herzustellen.

12. Armbandglied nach einem der Ansprüche 1 bis 11, **dadurch gekennzeichnet, dass** die Gliedmuschel gefasste Steine oder jedes andere Dekor aufweist.

## Claims

1. A wristlet link made by electroforming forming a hollow shell made from a precious metal or alloy thereof, **characterized by** the fact that the link shell (1, 2) includes, in the inside thereof, one or more bearings (3, 4, 7) in the form of cylindrical tubes and which bear, support and guide the axis of articulation and connection (5, 8) of the link shell over a variable length, each of the bearings is connected to only one of the side walls (6) of the link shell (1, 2) and is not supported at its end opposite the wall to which it is connected, the bearing(s) thus forming an integral part of the link shell.

2. The wristlet link according to claim 1, **characterized in that** said bearing (3) supports and fixedly maintains the axis of articulation and connection (5) of the link shell (1), the fastening of the axis of articulation and connection (5) being done through bore of the bearing (3), by an adjustment with tightening, or by gluing, or by welding, or by riveting, if the axis (5) is a pin, or a rivet, or a cylindrical guiding, tightening, or bearing axis that has several diameters.

3. The wristlet link according to claim 1, **characterized in that** said bearing (7) supports and fixedly maintains the axis of articulation and connection (8) of the link shell (1), the fastening of the axis of articulation and connection (8) being done by screwing through a tapping in the bearing (7), if the axis of articulation and connection (8) includes a threading and is consequently a screw.

4. The wristlet link according to claim 1, **characterized in that** said bearing (4) serves as a rotation hinge element of the link shell (2) by freely surrounding the axis of articulation and connection (5, 8) and being guided longitudinally around the body thereof with play between the bore of the bearing (4) and the body of the axis of articulation and connection (5, 8) allowing the link shell (2) to pivot freely.

5. The wristlet link according to claim 1, **characterized in that** the end of said bearing (7) is straightened out perpendicular to its axis by a counterbore that transfixes the wall of the link shell (1) that is opposite the wall (6) that supports the bearing (7), which makes it possible to provide the step of the head, or of the bearing collar, of the axis of articulation and connection (8) and also to embed the head or bearing collar thereof inside the link shell (1).

6. The wristlet link according to one of claims 1 to 5, **characterized in that** said bearing (7) has a passage hole that includes stepped diameters allowing it to fit the dimensions and the shape of the axis of articulation and connection (8) so as to support it, guide it, fasten it, screw it, or serve as an axial stop for it.

7. The wristlet link according to one of claims 1 to 6, **characterized in that** the link shell is used to produce a wristlet entirely from precious metal.

8. The wristlet link according to one of claims 1 to 6, **characterized in that** the link shell is used to produce a wristlet partially from precious metal.

9. The wristlet link according to one of claims 1 to 8, **characterized in that** the link shell is used to produce a jewelry wristlet.

10. The wristlet link according to one of claims 1 to 8, **characterized in that** the link shell is used to produce a watch wristlet.

11. The wristlet link according to one of claims 1 to 8, **characterized in that** the link shell is used to produce a jewelry necklace or ring.

12. The wristlet link according to one of claims 1 to 11, **characterized in that** the link shell includes set stones or any other decoration.
